# EUROPÄISCHE PATENTSCHRIFT

(11) **EP 2 405 090 B1**
(45) Veröffentlichungstag und Bekanntmachung des Hinweises auf die Patenterteilung: **17.09.2014**
(21) Anmeldenummer: 11003964.1
(22) Anmeldetag: 13.05.2011
(51) Int. Cl.: E05F 1/12

(54) **Scharnier mit Torsions-Spiral-Feder, deren Spannung einstellbar ist**
Hinge with torsion spiral spring with adjustable tension
Charnière dotée d'un ressort à torsion-spiral dotée d'une tension réglable

(30) Priorität: 06.07.2010 DE 202010009919 U
(43) Veröffentlichungstag der Anmeldung: 11.01.2012
(73) Patentinhaber: S-Fasteners GmbH, 75382 Althengstett (DE)
(72) Erfinder: Homner, Bernhard, 75365 Calw-Stammheim (DE); Bonfert, Robert, 71120 Grafenau-Döffingen (DE); Svyrsky, Dimitri, 75177 Pforzheim (DE)
(74) Vertreter: Blutke, Klaus Wilhelm

(56) Entgegenhaltungen:
- EP-A2- 0 894 933
- US-A- 631 462
- US-A- 2 072 094

## Beschreibung

Die Erfindung bezieht sich auf ein Scharnier mit Torsions-Spiral-Feder, deren Spannung einstellbar ist. Die Federspannung bestimmt, insbesondere bei der mit solchen Scharnieren versehenenen Verschlußklappen von Gepäckboxen in Flugzeugen die selbsttätige federkraftbeeinflußte Öffnung der Verschlußklappe.

In der US Patentschrift US 2 072 094 A ist ein Feder-Scharnier mit folgenden Merkmalen beschrieben (die angegebenen Bezugszeichen beziehen sich auf FIG.1 dieser US Patentschrift):
Das Feder-Scharnier umfasst ein schwenkbares Teil und ein feststehendes (6) Scharnierblatt mit einer gemeinsamen körperlichen Scharnierachse (8) mit einer gedachten mathematischen Achse. Diese Scharnierachse (8) ist fest (9, 10) mit dem schwenkbaren Teil verbunden und drehbar in einem Achslager (5) gelagert. Der Achslagerkörper des Achslagers (5) ist starr mit dem feststehenden (6) Scharnierblatt und mit einer um der Scharnierachse (8) angeordneten Torsions-Spiral-Feder (19) verbunden wobei das erste (obere, 38) der beiden Enden der Torsions-Spiral-Feder (19) fest mit der Scharnierachse (8) und das zweite (untere, 25) der beiden Enden der Torsions-Spiralfeder (19) mit dem Achslagerkörper des Achslagers (5) verbindbar ist, wobei des zweite (untere, 25) der beiden Enden der Torsions-Spiral-Feder (19) über ein aus Schneckenrad (20) und Schnecke (26) bestehendes Schneckengetriebe mit dem Achslagerkörper des Achslagers (5) verbunden ist. Das Schneckenrad (20) ist im Achslager (5) um die mathematische Achse der Scharnierachse (8) drehbar angeordnet und fest mit dem zweiten (unteren, 38) der beiden Enden der Torsions-Spiral-Feder (19) verbunden. Die Dreh-Verstellung des Schneckenrades (20) und damit die Einstellung der Spannung der Torsions-Spiral-Feder (19) ist durch Dreh-Verstellung der Schnecke (26) einstellbar, welche im feststehenden Achslagerkörper des Achslagers (5) angeordnet ist und in die Zähne des Schneckenrades (20) eingreift.

In der Europäischen Patentanmeldung EP 0894 933 ist ein Scharnier mit folgenden Merkmalen beschrieben:
Das Scharnier umfasst ein schwenkbares und ein feststehendes Scharnierblatt. Es hat eine beiden Scharnierblättern gemeinsame Hohlzylinder-ähnliche körperliche Scharnierachse mit einer gedachten mathematischen Achse.

Die Scharnierachse ist fest mit dem schwenkbaren Scharnierblatt verbunden und drehbar in einem Achslager gelagert. Der Achslagerkörper ist starr mit dem feststehenden Scharnierblatt verbunden. In der Scharnierachse ist eine Torsions-Spiralfeder angeordnet. Das erste der beiden Enden der Torsions-Spiralfeder ist fest mit der Scharnierachse, das zweite der beiden Enden der Torsions-Spiral-Feder ist fest am Achslager verankert.

Durch Verstellung des fest verankerten Endes der Torsionsfeder kann die Spannung derselben eingestellt werden. Konstruktive Einzelheiten hierzu sind nicht beschrieben und auch nicht nahegelegt.

Es ist Aufgabe der Erfindung, eine Anordnung anzugeben, welche jederzeit eine sofortige Veränderung der Spannung der Torsions-Feder gestattet, ohne hierfür jeweils eine erneute Montage der Torsions-Feder im Scharnier vornehmen zu müssen. Es soll also eine Möglichkeit vorgesehen werden, die Spannung der Torsions-Feder z.B. durch einfache Betätigung eines Stell-Elementes einzustellen.

Diese Aufgabe der Erfindung wird durch die im kennzeichnenden Teil des Anspruches 1 angegebenen Merkmale gelöst. Vorteilhafte Weiterbildungen der Erfindung sind in den Unteransprüchen gekennzeichnet.

Das verwendete an sich bekannte Schneckengetriebe besteht aus einer schraubenförmigen sogenannten Schnecke (Welle), die bei Drehbewegung ein in diese greifendes Zahnrad (Schneckenrad) dreht. Die Achsen der Schnecke und des Schneckenrades sind um 90 Grad versetzt.

Ein Ausführungsbeispiel der Erfindung ist in den Zeichnungen dargestellt und wird im folgenden näher beschrieben.

Es zeigen:
FIG.1
   eine isometrische Darstellung des erfindungsgemäßen Scharniers in Außenansicht mit Blick auf das schwenkbare und auf das feste Scharnierblatt, welches starr mit dem Achslagerkörper des Achslagers für eine (in dieser Ansicht nicht sichtbare) beiden Scharnierblättern gemeinsame hohlzylinder-ähnliche Scharnierachse verbunden ist,
   sowie mit Blick auf ein Stell-Element für ein Schneckengetriebe zur Einstellung der Spannung einer in der Scharnierachse angeordneten Torsions-Spiral-Feder.
FIG.2
   eine isometrische Darstellung des erfindungsgemäßen Scharniers gemäß FIG.1 mit einem aufgebrochen dargestellten Achslager mit Blick auf die Scharnierachse, auf die Torsions-Spiral-Feder und auf das Schneckenrad des Schneckengetriebes.
FIG.3
   eine Explosions- Darstellung des erfindungsgemäßen Scharniers mit isometrischer Darstellung der einzelnen Komponenten.
FIG.4
   eine isometrische Darstellung des Schneckengetriebes der erfindungsgemäßen Scharniers.
FIG.5
   eine isometrische Darstellung des Schneckenrades und des Verschluß-Elementes für das Achslager.
FIG.6
   eine Darstellung für die Befestigung eines Endes der Torsions-Spiral-Feder am Schneckenrad.
FIG. 7
   eine Darstellung für die Befestigung des Verschluß-Elementes am Achslager.
FIG.8
   eine Schnittansicht des Schneckengetriebes gemäß der Schnittebene E in FIG.2

FIG.1 zeigt
eine isometrische Darstellung des erfindungsgemäßen Scharniers 1 mit Blick auf das um eine gedachte mathematische Achse 4 in Richtung S schwenkbare Scharnierblatt 2 und auf das feste Scharnierblatt 3. Das feste Scharnierblatt 3 ist starr mit dem Achslagerkörper des Achslagers 5-1, 5-2 für eine (in dieser Ansicht nicht sichtbare) körperliche Scharnierachse verbunden (siehe FIG.2, FIG.3). Diese hat eine hohlzylinder-ähnliche Form. Beiden Scharnierblättern 2,3 ist diese Scharnierachse gemeinsam. Nahe des Achslagers 5-1 ist ein Stell-Element 6-1 für ein (in dieser Ansicht nicht sichtbares) Schneckengetriebe angeordnet. Das Schneckengetriebe dient der Einstellung der Spannung einer in der Scharnierachse angeordneten Torsions-Spiral-Feder.

FIG.2 zeigt
eine isometrische Darstellung des erfindungsgemäßen Scharniers 1 gemäß FIG.1 mit einem aufgebrochenen Achslager 5-1 mit Blick auf die Scharnierachse 7, auf die Torsions-Spiral-Feder 8 und auf das Schneckenrad 9 des Schneckengetriebes.

FIG. 3 zeigt
eine Explosions- Darstellung des erfindungsgemäßen Scharniers mit isometrischer Darstellung der einzelnen Komponenten:
das schwenkbare 2 Scharnierblatt,
das feststehende 3 Scharnierblatt, welches starr mit dem Achslagerkörper des Achslagers 5-1, 5-2 verbunden ist,
die beiden Scharnierblättern 2, 3 gemeinsame hohlzylinder-ähnliche körperliche Scharnierachse 7 mit der gedachten mathematischen Achse 4.

Die Scharnierachse 7 ist in ihrem mittleren Bereich 7C bezüglich der Schwenkrichtung S formschlüssig mit dem Scharnierblatt 2 verbunden. Das Scharnierblatt 2 weist eine auf die Achse 4 ausgerichtete Durchgangsöffnung 2-1 auf, die ein Hindurchstecken der Scharnierachse 7 gestattet. Die Öffnung 2-1 ist derart gestaltet, daß zwischen ihr und dem Bereich 7C der Scharnierachse 7 ein Formschluß besteht, so daß eine Drehung der Scharnierachse 7 zugleich eine Schwenkung des Scharnierblatts 2 bewirkt. Für eine solche FormschlußVerbindung kann z.B.- wie in FIG. 3 dargestellt- die Scharnierachse 7 im Bereich 7C und die Innenseite der Öffnung 2-1 des schwenkbaren Scharnierblatts 2 ineinandergreifende Zahnrillen aufweisen. Darüberhinaus sind auch andere Formschlußverbindungen möglich, z.B. bei sechskantförmiger Ausgestaltung der Scharnierachse (in Schnittansicht senkrecht zur Achse 4) im Bereich 7C und bei sechskantförmiger Ausgestaltung der Durchgangsöffnung 2-1 (in Schnittansicht senkrecht zur Achse 4).

FIG.4 zeigt
eine isometrische Darstellung des Schneckengetriebes der erfindungsgemäßen Scharniers. Das Schneckengetriebe besteht aus dem Schneckenrad 9 und der Schnecke 6.

Das Schneckenrad 9 ist wie auch aus FIG. 2 und FIG. 8 ersichtlich im Achslager 5-1 um die mathematische Achse 4 der Scharnierachse 7 drehbar angeordnet. Das Schneckenrad 9 ist fest mit dem zweiten 8-2 der beiden Enden der Torsions-Spiral-Feder 8 verbunden; das heißt, dieses Ende 8-2 dreht sich mit dem Schneckenrad 9, wenn dieses 9 über die Schnecke 6 verstellt wird.

Die Schnecke 6 ist wie auch aus FIG.2 hervorgeht im festehenden Achslagerkörper des Achslagers 5-1 angeordnet. Sie ist an beiden Enden gelagert.

Sie greift in die Zähne 9-10 des Schneckenrades 9 ein und kann durch das Stell-Element 6-1 verstellt werden.

Das Stell-Element 6-1 kann z.B. mit einem Schlitz (nicht dargestellt) für eine Schraubenzieher-Betätigung versehen sein. Eine Verstellung (Drehung) der Schnecke 6 bewirkt eine entsprechende Drehung des Scheckenrades 9. Dadurch kann die Spannung der Torsions-Spiral-Feder 8 eingestellt werden.

Der Drehbereich des Schneckenrades 9 ist begrenzt.

Aus FIG. 4 und FIG.5 geht hervor, durch welche konstruktiven Maßnahmen an den einander gegenüberliegenden Seiten des drehbaren Schneckenrades 9 und des Verschluß-Elementes 10 die Begrenzung des Drehbereiches erreicht wird.

FIG. 5 zeigt eine isometrische Darstellung des Schneckenrades 9 und des Verschluß-Elementes 10 für das Achslager 5-1 .

Auf der Seite 9-11 des Schneckenrades 9, welche dem Verschluß-Element 10 zugewandt ist, sind Begrenzungselemente 9-6, 9-7 angeordnet, welche einen dem begrenzten Drehbereich entsprechenden Kreissektor 9-3 auf der Seite 9-11 bezüglich der Achse 4 abgrenzen. Auf der dieser Seite 9-11 gegenüberliegenden Seite 10-6 des Verschluß-Elements 10 ist ein Anschlags-Element 10-1 angeordnet. Bei maximaler Verdrehung des Schneckenrades 9 innerhalb dieses Kreissektors 9-3 schlagen dessen Begrenzungselemente 9-6, 9-7 an das Anschlags-Element 10-1 an. Darüberhinaus sind auf der Seite 9-11 des Schneckenrades 9 mehrere durch Begrenzungs-Elemente 9-5, 9-6, 9-7, 9-8 abgegrenzte dem begrenzten Drehbereich entsprechende Kreissektoren 9-2, 9-3, 9-4, 9-1 definiert. Von den 4 Kreissektoren liegen jeweils zwei einander gegenüber.

Auf der Seite 10-6 des Verschluß-Elements 10 sind mehrere Anschlags-Elemente 10-1, 10-2, 10-3, 10-4 vorgesehen, von denen ein jedes je einem Kreissektor 9-3, 9-4, 9-1, 9-2 zugeordnet ist.

Hierdurch ergibt sich eine zeitgleiche Begrenzung des Drehbereiches an vier verschiedenen Stellen.

In Analogie hierzu können auch zwei, drei, oder fünf, etc Kreissektoren auf der Seite 9-11 definiert werden.

Vorstehend wurde allgemein erwähnt, daß die Enden 8-1 und 8-2 der Torsions-Spiral-Feder 8 fest mit der Scharnierachse 7 bzw. fest mit dem Schneckenrad 9 verbunden sind.

FIG.6 zeigt
eine Darstellung für die Befestigung des Endes 8-2 der Torsions-Spiral-Feder 8 am Schneckenrad 9.

Beide Enden 8-1 und 8-2 sind halbkreisförmig gebogen.

Das Schneckenrad 9 hat auf seiner der Torsions-Spiral-Feder 8 zugewandten Seite eine Aussparung 9-14, die an ihrem Grund eine schlitzförmige Aussparung 9-12 zur Aufnahme des Endes 8-2 der Torsions-Spiral-Feder 8 aufweist. Zur Fixierung des Endes 8-2 im Schlitz 9-12 dient ein Stift 9-13, der so im Scheckenrad 9, im Schlitz 9-12 und im halbkreisförmigen Ende 8-2 der Feder 8 angeordnet ist (s. FIG. 8), daß die Feder 8 nicht in Richtung der Achse aus dem Schlitz herausgezogen werden kann.

Analog zu dieser Schlitz/Stift- Sicherung des Federendes 8-2 erfolgt auch eine Schlitz/Stift- Sicherung des Federendes 8-1 in der Scharnierachse 7 (FIG.3). Das halbkreisförmig gebogene Federende 8-1 wird in einen Schlitz im Innern der

Scharnierachse (nicht dargestellt) gesteckt. In FIG. 3 ist lediglich die obere Öffnung 7-2 im Scharnierachsen-Bereich 7B dargestellt, in die der Stift gesteckt wird, so daß er durch den "Halbkreis" des Federendes 8-1 hindurchtritt, damit die Feder 8 nicht in Richtung der Achse aus dem Schlitz herausgezogen werden kann.

FIG.7 zeigt
eine isometrische Darstellung des Schneckenrades 9 und des Verschluß-Elementes 10 für das Achslager 5-1.

Das Achslager 5-1 (FIG. 7) ist eine Durchgangsbohrung 5-3, durch dessen äußere Öffnung 5-4 bei der Montage des Scharniers die Scharnierachse 7 mit der Torsions-Spiral-Feder 8 und das Schneckenrad 9 eingeführt werden. Diese Öffnung 5-4 wird mit dem Verschluß-Element 10 verschlossen.

Am Verschluß-Element 10 sind nasenähnliche Elemente 10-5 konzentrisch angeordnet. Am Rand der Öffnung 5-4 der Bohrung 5-3 sind entsprechende Aussparungen 5-5 zum Hineinstecken dieser nasenähnlichen Elemente 10-5 vorgesehen.

Die Steckposition des Verschluß-Elementes 10 ist wählbar.

FIG.8 zeigt
eine Schnittdarstellung durch das Schneckengetriebe (6,9) gemäß der Schnittebene E in FIG.2.

Die Schnecke 6 ist im Achslagerkörper des Achslagers 5-1 angeordnet. Der Achslagerkörper ist starr mit dem feststehenden Scharnierblatt 3 verbunden. Wie bereits erwähnt kann die Schnecke 6 mittels des manuell zu betätigenden Stell-Elements 6-1 verstellt, das heißt, um ihre Achse 6-2 gedreht werden. Ihre Welle 6-3 greift in die Zähne 9-10 des Schneckenrades 9 ein. Eine Verdrehung der Schnecke 6 ist zwangsweise mit einer entsprechenden Verdrehung des Schneckenrades 9 um die Achse 4 verbunden.

Dabei verdreht sich auch die Torsions-Spiral-Feder 8, deren eines Ende 8-1 fest mit der Scharnierachse 7 und deren anderes Ende 8-2 fest mit dem Schneckenrad 9 verbunden ist.

Der Schlitz zur Ausnahme des halbkreisförmig gebogenen Endes 8-2 der Feder 8 ist mit 9-12, der Sicherungsstift mit 9-13 bezeichnet.

Eine Drehung der Schnecke 6 bewirkt eine Verdrehung des Schneckenrades 9 und damit auch eine Einstellung der Spannung der Torsions-Spiral-Feder 8. Durch Betätigung des Stell-Elementes 6-1 ist es somit möglich, ohne eine erneute Montage der Torsions-Spiral-Feder in der Scharnierachse, die Spannung der Torsions-Spiral-Feder einzustellen und den praktischen Erfordernissen anzugleichen.

## Patentansprüche

1. Scharnier (1) mit
einem schwenkbaren Teil (2) und einem feststehenden (3) Scharnierblatt, mit einer dem Teil (2) und dem Scharnierblatt (3) gemeinsamen körperlichen Scharnierachse (7) mit einer gedachten mathematischen Achse (4),
wobei diese Scharnierachse (7) fest mit dem schwenkbaren Teil (2) verbunden und drehbar in einem Achslager (5-1, 5-2) gelagert ist, dessen Achslagerkörper starr mit dem feststehenden (3) Scharnierblatt verbunden ist, und mit einer um der Scharnierachse (7) angeordneten Torsions-Spiral-Feder (8),
wobei das erste (8-1) der beiden Enden der Torsions-Spiral-Feder (8) fest mit der Scharnierachse (7) und das zweite der beiden Enden der Torsions-Spiralfeder (8) mit dem Achslagerkörper des Achslagers (5-1) verbindbar ist,
wobei des zweite (8-2) der beiden Enden der Torsions-Spiral-Feder (8) über ein aus Schneckenrad (9) und Schnecke (6) bestehendes Schneckengetriebe mit dem Achslagerkörper des Achslagers (5-1) verbunden ist,
wobei das Schneckenrad (9) im Achslager (5-1) um die mathematische Achse (4) der Scharnierachse drehbar angeordnet und fest mit dem zweiten (8-2) der beiden Enden der Torsions-Spiral-Feder (8) verbunden ist,
und wobei die Dreh-Verstellung des Schneckenrades (6) und damit die Einstellung der Spannung der Torsions-Spiral-Feder (8) durch Drehverstellung der Schnecke (6) einstellbar ist, welche im feststehenden Achslagerkörper des Achslagers (5-1) angeordnet ist und in die Zähne des (9-10) des Schneckenrades (9) eingreift,
**dadurch gekennzeichnet,**
**dass** das bewegliche Teil (2) ein bewegliches Scharnierblatt ist,
**daß** die Torsions-Spiralfeder (8) in an sich bekannter Weise in einer hohlzylinderähnlichen Achse körperlichen Scharnierachse (7) angeordnet ist,
**dass** das Achslager (5-1) eine Bohrung (5-3) zur Aufnahme eines Endes (7A) der Scharnierachse (7) und des Schneckenrades (9) aufweist,
**daß** diese Bohrung eine Durchgangsbohrung ist, deren Öffnung (5-4) an der dem beweglichen Scharnierblatt (2) abgewandten Seite mit einem Verschluß-Element (10) verschließbar ist,
**dass** der Drehbereich des Schneckenrades begrenzt ist, wobei auf der Seite (9-11) des Schneckenrades (9), welche dem Verschluß-Element (10) zugewandt ist, Begrenzungselemente (9-6, 9-7) angeordnet sind, welche einen dem begrenzten Drehbereich entsprechenden Kreissektor (9-3) abgrenzen, wobei auf der dieser Seite (9-11) des Schneckenrades (9) gegenüberliegenden Seite (10-6) des Verschluß-Elements (10) ein Anschlags-Element (10-1) angeordnet ist, und wobei bei maximaler Verdrehung des Schneckenrades (9) innerhalb des Kreissektors (9-3) dessen Begrenzungselemente (9-6, 9-7) an das Anschlagselement (10-1) anschlagen.

2. Anordnung nach Anspruch 1,
**dadurch gekennzeichnet, dass**
am Verschluß-Element (10) nasenähnliche Elemente (10-5) konzentrisch angeordnet sind,
dass am Rand der Öffnung (5-4) der Bohrung (5-3) Aussparungen (5-5) zum Hineinstecken dieser nasenähnlichen Elemente (10-5) vorgesehen sind.

3. Anordnung nach Anspruch 1,
**dadurch gekennzeichnet, dass**
auf der Seite (9-11) des Schneckenrades (9) mehrere durch Begrenzungs-Elemente (9-5, 9-6, 9-7, 9-8) abgegrenzte dem begrenzten Drehbereich entsprechende Kreissektoren (9-2, 9-3, 9-4, 9-1) vorgesehen sind und dass auf der Seite (10-6) des Verschluß-Elements (10) mehrere Anschlags-Elemente (10-1, 10-2, 10-3, 10-4) vorgesehen sind, von denen jedes je einem Kreissektor (9-3, 9-4, 9-1, 9-2) angeordnet ist.

4. Anordnung nach Anspruch 2,
**dadurch gekennzeichnet,**
**daß** die Steckposition des Verschluß-Elementes (10) wählbar ist.

## Claims

1. Hinge (1) with
a pivoting part (2) and a fixed hinge leaf (3), with a physical hinge axle (7) common to the part (2) and the hinge loaf (3), with an imaginary mathematical axis (4), where this hinge axle (7) is fixed to the pivoting part (2) and is mounted rotatably on an axle bearing (5-1, 5-2), whose axle-bearing body is attached rigidly to the fixed hinge leaf (3) and to a spiral torsion spring (8) arranged around the hinge axis (7), where the first (8-1) of the two ends of the spiral torsion spring (8) is attached immovably to the hinge axle (7) and the second of the two ends of the spiral torsion spring (8) is attached to the axle-bearing body of the axle bearing (5-1), where the second (8-2) of the two ends of the spiral torsion spring (8) is connected to the axle-bearing body of the axle bearing (5-1) via a worm gear unit consisting of a worm wheel (9) and screw (6), where the worm wheel (9) in the axle bearing (5-1) is arranged rotatably around the mathematical axis (4) of the hinge axle and fixed immovably to the second (8-2) of the two ends of the spiral torsion spring (8), and where the rotation adjustment of the worm wheel (9) and therefore the adjustment of the tension of the spiral torsion spring (8) can be set by turning the screw (6) which is arranged in the fixed axle-bearing body of the axle bearing (5-1) and engages the teeth (9-10) of the worm wheel (9),
**characterised in**
**that** the movable part (2) is a movable hinge leaf, that the spiral torsion spring (8) is arranged in the known manner in a physical hinge axle (7) similar to a hollow-cylinder type axle,
**that** the axle bearing (5-1) has a bore (5-3) to receive one end (7A) of the hinge axle (7) and of the worm wheel (9),
**that** this bore is a through bore whose opening (5-4) can be closed with a closing element (10) on the side facing away from the movable hinge leaf (2),
**that** the area of rotation of the worm wheel is limited, where limiting elements (9-6, 9-7) are arranged on the side (9-11) of the worm wheel (9) facing the closing element (10), which delimit a segment of a circle (9-3) corresponding to the limited area of rotation,
where a stopping element (10-1) is arranged on the side (10-6) of the closing element (10) opposite this side (9-11) of the worm wheel (9), where, when the worm wheel (9) is turned to its maximum extent within the segment (9-3), its limiting elements (9-6, 9-7) contact the stopping element (10-1).

2. Arrangement in accordance with claim 1, **characterised in that** tappet-like elements (10-5) are arranged concentrically on the closing element (10),
that recesses (5-5) are provided at the edge of the opening (5-4) into which these tappet-like elements (10-5) are inserted.

3. Arrangement in accordance with claim 1, **characterised in that** several circle segments (9-2, 9-3, 9-4, 9-1) corresponding to the limited area of rotation and delimited by limiting elements (9-5, 9-6, 9-7, 9-8) are provided on the side (9-11) of the worm wheel (9), and that several stopping elements (10-1, 10,2, 10-3, 10-4) are provided on the side of the closing element (10) of which each is assigned to one circle segment (9-3, 9-4, 9-1, 9-2).

4. Arrangement in accordance with claim 2, **characterised in that** the insertion position of the closing elements (10) is selectable.

## Revendications

1. Charnière (1) avec
une pièce pivotante (2) et une lame de charnière (3) fixe, avec un axe de charnière (7) commun à la pièce (2) et à la lame de charnière (3) avec un axe (4) imaginaire mathématique,
cet axe de charnière (7) étant fermement fixé avec la pièce pivotante (2) et monté de façon rotative dans un coussinet (5-1, 5-2) dont le corps est fixé de façon rigide à la lame de charnière (3) fixe, et avec un ressort de torsion spiralé (8) disposé autour de l'axe de charnière (7),
la première (8-1) des deux extrémités du ressort de torsion spiralé (8) pouvant être connectée de façon ferme avec l'axe de charnière et la seconde des deux extrémités du ressort de torsion spiralé (8) pouvant être connectée avec le corps du coussinet (5-1), la seconde (8-2) des deux extrémités du ressort de torsion spiralé (8) étant connectée avec le corps du coussinet (5-1) par le biais d'un engrenage à vis sans fin composé d'une roue hélicoïdale (9) et d'une vis sans fin (6), la roue hélicoïdale (9) étant disposée de façon rotative dans le coussinet (5-1) autour de l'axe mathématique (4) de l'axe de charnière, puis connectée de façon ferme avec la seconde (8-2) des deux extrémités du ressort de torsion spiralé (8), la rotation de la roue hélicoïdale (6) et donc le réglage de la tension du ressort de torsion spiralé (8) pouvant être réglée par rotation de la vis sans fin (6), laquelle ést disposée dans le corps fixe du coussinet (5-1) et s'engageant dans les dents (9-10) de la roue hélicoïdale,
**caractérisée en ce que**
la pièce mobile (2) est une lame de charnière mobile, que le ressort de torsion spiralé (8) est disposé, de manière connue en soi, dans un axe de charnière (7) de la forme d'un axe semblable à un cylindre, que le coussinet (5-1) présente une percée (5-3) pour accueillir une extrémité (7A) de l'axe de charnière (7) et de la roue hélicoïdale (9),
que cette percée est un alésage dont l'ouverture (5-4) peut être refermée du côté opposé à la lame de charnière mobile (2) au moyen d'un élément de fermeture (10),
que la zone rotative de la roue hélicoïdale est limitée, des éléments de délimitation (9-6, 9-7) étant disposés sur le côté (9-11) de la roue hélicoïdale (9) dirigé vers l'élément de fermeture (10), de façon à délimiter un secteur circulaire (9-3) correspondant à la zone de rotation délimitée, un élément de butée (10-1) étant disposé sur le côté (10-6) de l'élément de fermeture (10) opposé audit côté (9-11) de la roue hélicoïdale (9), et, à la torsion maximale de la roue hélicoïdale (9) à l'intérieur du secteur circulaire (9-3), les éléments de délimitation (9-6, 9-7) de cette dernière se butant contre l'élément de butée (10-1).

2. Disposition selon la revendication 1,
**caractérisée en ce que**
des éléments en forme de nez (10-5) sont disposés sur l'élément de fermeture (10) de façon concentrique,
que le rebord de l'ouverture (5-4) de la percée (5-3) comprend des encoches (5-5) dans lesquelles s'engagent ces éléments en forme de nez (10-5).

3. Disposition selon la revendication 1,
**caractérisée en ce que**
plusieurs secteurs circulaires (9-2, 9-3, 9-4, 9-1) délimités par des éléments de délimitation (9-5, 9-6, 9-7, 9-8) et correspondant à la zone de rotation délimitée sont disposés sur le côté (9-11) de la roue hélicoïdale (9) et que le côté (10-6) de l'élément de fermeture (10) est pourvu de plusieurs éléments de butée (10-1, 10-2, 10-3, 10-4), dont chacun d'entre est assigné à un secteur circulaire (9-3, 9-4, 9-1, 9-2).

4. Disposition selon la revendication 2,
**caractérisée en ce que**
la position de connexion de l'élément de fermeture (10) peut être sélectionnée.
